# EUROPÄISCHE PATENTSCHRIFT

(11) **EP 1 022 101 B1**
(45) Veröffentlichungstag und Bekanntmachung des Hinweises auf die Patenterteilung: **15.08.2007**
(21) Anmeldenummer: 00101393.7
(22) Anmeldetag: 25.01.2000
(51) Int. Cl.: B26D 7/22, B26D 7/00

(54) **Messerabdeckung für eine Schneidemaschine**
Blade guard for a cutting machine
Garde pour la lame d'une machine de coupe

(30) Priorität: 25.01.1999 DE 19902870
(43) Veröffentlichungstag der Anmeldung: 26.07.2000
(73) Patentinhaber: Gebr. Graef GmbH & Co. KG, 59757 Arnsberg (DE)
(72) Erfinder: Graef, Hermann, 59755 Arnsberg (DE); Schmidt, Andreas, 59494 Soest (DE)
(74) Vertreter: Basfeld, Rainer

(56) Entgegenhaltungen:
- DD-A- 227 640
- FR-A- 1 263 626
- US-A- 2 823 718
- US-A- 2 946 362
- US-A- 4 520 703

## Beschreibung

Die vorliegende Erfindung betrifft eine Schneidemaschine für Lebensmittelgemäß dem Oberbegriff des Anspruchs 1.

Bei Schneidemaschinen der vorgenannten Art treten insbesondere Probleme bei der Reinigung auf. In der Regel besteht zwar die Möglichkeit, das Schneidmesser von dem Maschinengehäuse abzunehmen. Bei manchen Schneidemaschinen ist an dem Schneidmesser ein Zahnrad befestigt, das im eingebauten Zustand mit einer entsprechenden Motorwelle im Maschinengehäuse kämmt. Bei der Reinigung des Schneidmessers wird dann unter Umständen das Zahnrad mit gereinigt, so daß die für einen einwandfreien Betrieb notwendigen Schmiermittel unter Umständen von den Reinigungsmitteln entfernt werden könnten. Weiterhin als nachteilig erweist sich, daß die während des Schneidbetriebs in den Zwischenraum zwischen Schneidmesser und Maschinengehäuse gelangten Lebensmittelreste aus entsprechenden Öffnungen des Maschinengehäuses mühsam von Hand entfernt werden müssen.

Um das im Rahmen der Reinigung auftretende Problem zu lösen, ist eine Maschine entwickelt worden, bei der das Maschinengehäuse zusammen mit dem Schneidmesser von der Schneidemaschine abmontiert werden kann. Dieses abnehmbare Modul läßt sich jedoch aufgrund der Tatsache, daß in ihm der Motor der Schneidemaschine aufgenommen ist, nicht schnell und wirksam reinigen, da in den Motorraum eindringendes Wasser den Motor zerstören könnte.

Aus der US-A-2 823 718 ist eine Schneidemaschine für Lebensmittel der eingangs genannten Art bekannt. Die darin beschriebene Schneidemaschine umfasst ein Messergehäuse und ein rotierendes, als Kreismesser ausgeführtes Schneidmesser. Das Schneidmesser ist abnehmbar an dem Messergehäuse befestigt. Die Schnittkante des Schneidmessers ist von einer Messerabdeckung teilweise umgeben. Die Messerabdeckung ist lösbar an dem Gehäuse angebracht und in zusammengebautem Zustand der Schneidemaschine zwischen dem Gehäuse und dem Schneidmesser angeordnet.

Der FR-A-1 263 626 ist eine Schneidemaschine für Lebensmittel zu entnehmen, die ein Messergehäuse umfasst, an dem ein rotierbares Kreismesser abnehmbar angeordnet ist. Die Schneidkante des Kreismessers ist von einem Schutzgehäuse teilweise umgeben, das abnehmbar an dem Messergehäuse angebracht ist. In zusammengebautem Zustand der Schneidemaschine befindet sich das Schutzgehäuse zwischen dem Messergehäuse und dem Schneidmesser. Die in der FR-A-1 263 626 beschriebene Schneidemaschine umfasst weiterhin eine Messerschleifanordnung mit zwei die Schneidkante des Messers umfassenden Schleifrädern, die während eines Schleifvorgangs an das Messer herangeführt werden können.

Das der vorliegenden Erfindung zugrunde liegende Problem ist die Schaffung einer Schneidemaschine der eingangs genannten Art, die schnell, einfach und gründlich gereinigt werden kann.

Dies wird erfindungsgemäß durch eine Schneidemaschine der eingangs genannten Art mit den kennzeichnenden Merkmalen des Anspruchs 1 erreicht. Die Unteransprüche betreffen Weiterbildungen der Erfindung.

Dabei ist der äußere, die Schneide bildende Rand des Schneidmessers teilweise von einer Messerabdeckung umgeben, die abnehmbar an dem Messergehäuse angebracht ist und im zusammengebauten Zustand der Schneidemaschine zwischen Messergehäuse und Schneidmesser angeordnet ist. Aufgrund der Tatsache, daß die Messerabdeckung sich zwischen dem Schneidmesser und dem Gehäuse befindet, wird die Gefahr, daß das Gehäuse von Lebensmittelresten verschmutzt wird, wesentlich minimiert. Zur Reinigung werden einfach das Schneidmesser und die Messerabdeckung von dem Maschinengehäuse abgenommen und beispielsweise unter fließendem Wasser gereinigt. Weiterhin umfasst die Messerabdeckung Dichtmittel, die im zusammengebauten Zustand der Schneidemaschine an der dem Messergehäuse zugewandten Seite des Schneidmessers zumindest teilweise anliegen. Die Dichtmittel können wirkungsvoll verhindern, daß Speisereste in das Maschinengehäuse eindringen. Weiterhin umfasst die Messerabdeckung eine zentrische Öffnung, wobei vorteilhafterweise die Dichtmittel diese zumindest teilweise umgeben können. Hierzu kann auf der dem Schneidmesser zugewandten Seite der Messerabdeckung eine die Öffnung zumindest teilweise umgebende Nut angeordnet sein, die einen zumindest teilweise umlaufenden Gleitring aufnimmt, der dichtend an dem Schneidmesser anliegt. Es kann vorgesehen sein, daß sowohl die Nut als auch der von dieser aufgenommene Gleitring die Öffnung kreisförmig umgeben. In diesem Fall ist die Abdichtung des Messergehäuses vollkommen, so daß mit Sicherheit keine Lebensmittelreste in das Messergehäuse gelangen können. Alternativ dazu können sowohl die Nut als auch der darin aufgenommene Gleitring die Öffnung beispielsweise nur in Form eines Dreiviertelkreises umgeben, wobei das restliche beispielsweise Viertel vorzugsweise durch eine von den Dichtmitteln umfaßte stegförmige Erhöhung abgedichtet wird, die an der dem Schneidmesser zugewandten Seite der Messerabdeckung angeformt sein kann. Auch bei dieser Variante wird eine annähernd vollständige Abdeckung des Maschinengehäuses erzielt, zumal die stegförmige Erhöhung direkt an den Gleitring anschließen kann.

Gemäß einer bevorzugten Ausführungsform der vorliegenden Erfindung ist der äußere, die Schneide bildende Rand des Schneidmessers teilweise von dem äußeren Rand der Messerabdeckung, der von dieser senkrecht von dem Maschinengehäuse weg ragt, umgeben. Insbesondere wenn die Schneidemaschine eine Anschlagplatte umfaßt, ist der äußere, die Schneide bildende Rand des Schneidmessers im Bereich der Anschlagplatte nicht von dem Rand der Messerabdeckung umgeben.

Vorteilhafterweise ist in dem Maschinengehäuse ein Achsenkörper angeordnet, auf dem ein von dem Motor der Schneidemaschine antreibbares Zahnrad drehbar gehaltert ist. Vorzugsweise ist auf der dem Messergehäuse zugewandten Seite des Schneidmessers eine Halteplatte befestigt, wobei an der Halteplatte und dem Zahnrad miteinander in Wirkverbindung bringbare Antriebsmittel vorgesehen sind, die die Drehbewegung des Zahnrads auf das Schneidmesser übertragen können, wobei die Antriebsmittel durch die zentrische Öffnung in der Messerabdeckung hindurchgreifen. Aufgrund der Tatsache, daß das Zahnrad bei Abnahme des Schneidmessers und der Messerkassette in dem Maschinengehäuse verbleibt, wird das Zahnrad bei Reinigung des Schneidmessers nicht mit gereinigt, so daß die Schmiermittel, die auf das Zahnrad aufgetragen sind, nicht erneuert werden müssen.

Gemäß einer bevorzugten Ausführungsform der vorliegenden Erfindung umfaßt die Messerabdeckung Kontaktmittel, die im zusammengebauten Zustand der Schneidemaschine mit entsprechenden Kontaktmitteln am Maschinengehäuse derart in Wirkverbindung stehen, daß nur bei bestehender Wirkverbindung die Schneidemaschine einschaltbar ist, wohingegen nach dem Abnehmen der Messerabdeckung die Wirkverbindung zwischen den Kontaktmitteln an der Messerabdeckung und den Kontaktmitteln am Maschinengehäuse gelöst wird, so daß die Schneidemaschine nicht mehr einschaltbar ist. Die an der Messerabdeckung angebrachten Kontaktmittel können beispielsweise als ein Steg ausgebildet sein, der auf der dem Maschinengehäuse zugewandten Seite der Messerabdeckung angeformt ist. Entsprechend dazu kann auf der der Messerabdeckung zugewandten Seite des Maschinengehäuses in dieser eine Öffnung vorgesehen sein, in die der Steg eingreifen kann, wobei in der Öffnung ein Schaltmittel vorgesehen ist, das vorzugsweise als Mikroschalter ausgeführt ist. Wenn die Messerabdeckung von dem Maschinengehäuse abgenommen wird, wird damit auch der Steg aus der Öffnung herausgezogen, so daß der Mikroschalter geöffnet wird und damit bei abgenommener Messerkassette der Motor nicht mehr einschaltbar ist.

Weitere Vorteile und Merkmale der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: einen Längsschnitt durch das Maschinengehäuse einer erfindungsgemäßen Schneidemaschine;
- Fig. 2: eine Ansicht auf das Kreismesser gemäß dem Pfeil II in Fig. 1;
- Fig. 3: eine Detailansicht der Antriebsnasen an Zahnrad und Halteplatte;
- Fig. 4: eine schematische Ansicht einer Schneidemaschine;
- Fig. 5: eine Draufsicht auf die dem Kreismesser zugewandte Seite einer erfindungsgemäßen Messerabdeckung;
- Fig. 6: eine Draufsicht auf die dem Messergehäuse zugewandte Seite der erfindungsgemäßen Messerabdeckung gemäß Fig. 3.

Eine teilweise aus Fig. 1 ersichtliche erfindungsgemäße Schneidemaschine umfaßt ein Maschinengehäuse 1, in dem ein Kreismesser 2 drehbar gehaltert ist. In dem abgebildeten Ausführungsbeispiel ist ein Zahnrad 3 drehbar an dem Maschinengehäuse 1 festgelegt und kann von dem Motor der Schneidemaschine beispielsweise über eine mit einer Außenverzahnung des Zahnrades 3 kämmende Schneckenwelle angetrieben werden. Es besteht aber auch die Möglichkeit, daß das Zahnrad 3 an dem Kreismesser 2 befestigt ist und mit diesem aus dem Maschinengehäuse 1 herausnehmbar ist beziehungsweise in dieses einsetzbar ist.

In dem abgebildeten Ausführungsbeispiel umfaßt das Zahnrad 3 einen Achsenkörper 4, der mittels einer Schraube 5 an dem Maschinengehäuse 1 festgelegt ist. An dem Achsenkörper 4 ist der diesen umgebende Teil des Zahnrades 3 drehbar gehaltert.

An der dem Maschinengehäuse 1 zugewandten Seite des Kreismessers 2 ist an diesem eine Halteplatte 6 beispielsweise mittels Schrauben 7 oder Nieten befestigt. Die Halteplatte 6 weist an ihrer dem Maschinengehäuse 1 zugewandten Seite beispielsweise drei in gleichen Winkelabständen angeordnete Antriebsnasen 8 auf, die nach dem Einbau des Kreismessers 2 in das Maschinengehäuse 1 an entsprechend angeordneten Antriebsnasen 9 des Zahnrades 3 anliegen und eine Drehung des Zahnrades 3 in eine Drehung des Kreismessers 2 umsetzen. Die problemlose, aus jeder Ausgangslage jederzeit einfach herstellbare Anlage der Antriebsnasen 8, 9 aneinander ist aus Fig. 3 detailliert ersichtlich.

Die Befestigung des Kreismessers 2 an dem Maschinengehäuse 1 erfolgt über einen Bajonettverschluß, der durch Eingriff von Teilen eines Befestigungselements 10 in entsprechende Ausnehmungen des Achsenkörpers 4 realisiert wird. Das Befestigungselement 10 weist einen flachen zylindrischen Teil 11 auf, der in eine entsprechende zylindrische Ausnehmung 12 der Halteplatte von außen einschiebbar ist. An dem flachen zylindrischen Teil 11 des Befestigungselements schließt sich ein flacher Ansatz 13 geringeren Durchmessers an, der in eine Bohrung 14 in der Halteplatte 6 hineinragt. Die Bohrung 14 ist mit einer Rastnut 15 versehen, in die entsprechende Rastnasen 16 einrasten können, die an der Außenseite des Ansatzes 13 vorgesehen sind.

An den Ansatz 13 schließt sich auf der dem Maschinengehäuse 1 zugewandten Seite des Befestigungselements 10 ein zylindrischer Teil 17 kleineren Durchmessers an, der durch die Bohrung 14 hindurchragt. Etwa endseitig sind an dem zylindrischen Teil 17 zwei gegenüberliegende radial nach außen ragende Verschlußnasen 18 angeordnet. Der Achsenkörper 4 weist auf der dem Kreismesser 2 zugewandten Seite eine zylindrische Öffnung 19 auf, von der aus sich zwei radial gegenüberliegende nach außen erstreckende Ausnehmungen 20 ausgehen. Der zylindrische Teil 17 des Befestigungselements 10 kann zumindest teilweise in die zylindrische Öffnung 19 im Achsenkörper 4 eingeschoben werden, wobei die Verschlußnasen 18 in die Ausnehmungen 20 eingeführt werden. Etwas beabstandet von der dem Kreismesser 2 zugewandten Oberfläche des Achsenkörpers 4 ist eine sich von der zylindrischen Öffnung 19 radial nach außen erstreckenden Nut 19 vorgesehen, in der die durch die Ausnehmungen 20 hindurchgeführten Verschlußnasen 18 um die Achse des zylindrischen Teils 17 herum gedreht werden können, so daß sich durch das Zusammenwirken von zylindrischem Teil 17 und zylindrischer Öffnung 19 beziehungsweise von Verschlußnasen 18, Ausnehmungen 20 und der Nut 21 ein Bajonettverschluß ergibt.

Der flache zylindrische Teil 11 des Befestigungselements 10 weist auf seiner Außenseite einen Klappgriff 22 auf, der längs des Pfeils 23 (siehe Fig. 1) aus dem zylindrischen Teil 11 herausgeklappt werden kann. Der Klappgriff 22 umfaßt eine etwa halbkreisförmige Grifffläche 24, die etwa an ihrer Basis um eine Achse 25 herum schwenkbar ist. Im abgebildeten Ausführungsbeispiel dient als Achse 25 ein Metallstift, der an den beiden gegenüberliegenden Rändern der Grifffläche 24 jeweils in einer ihn zylindrisch umgebenden Lasche 26 gehaltert ist. Es besteht aber auch die Möglichkeit, den Klappgriff 22 dadurch drehbar zu haltern, daß an ihm beidseitig Bohrungen angeordnet sind, in die an dem Befestigungselement 10 angebrachte Nasen eingreifen können. An dem der Grifffläche 24 gegenüberliegenden Ende des Klappgriffs 22 ist an diesem eine kleine ebenfalls halbkreisförmige sich von der Grifffläche 24 wegerstreckende Nase 27 angeordnet.

In der verschlossenen Stellung des Klappgriffs 22 ruht die Grifffläche 24 in einer flachen etwa halbkreissegmentförmigen Ausnehmung 28 in dem zylindrischen Teil 11 der Halteplatte 6. Die gegenüberliegend angeordnete Nase 27 ruht in einer Klappausnehmung 29, die ebenfalls die Form eines Halkreissegments aufweist, sich jedoch von dem zylindrischen Teil 11 durch den Ansatz 13 hindurch in den zylindrischen Teil 17 erstreckt.

Durch Druck von außen auf die Nase 27 wird diese in die Klappausnehmung 29 hineingedrückt, wodurch der Klappgriff 22 um die Achse 25 herumschwenkt. Dadurch schwenkt die Grifffläche 24 längs des Pfeils 23 nach außen und gleichzeitig die Nase 27 komplett in die Klappausnehmung 29 hinein, bis der Klappgriff 22 senkrecht zu dem zylindrischen Teil 11 ausgerichtet ist, so daß sich die Grifffläche 24 dem Benutzer senkrecht aus der Messerebene heraus entgegenstreckt. Der Benutzer kann nun die Grifffläche 24 greifen und durch Drehen des Klappgriffs 22 um die Achse des zylindrischen Teils 17 beziehungsweise des zylindrischen Teils 11 herum den im vorgenannten beschriebenen Bajonettverschluß aus dem zylindrischen Teil 17 und der zylindrischen Öffnung 19 im Achsenkörper 4 betätigen.

Zwischen dem Kreismesser 2 und dem Maschinengehäuse 1 ist eine herausnehmbare Messerabdeckung 30 angeordnet. Die Messerabdeckung ist aus den Fig. 5 und Fig. 6 ersichtlich. Die Messerabdeckung 30 ist als flaches Teil beispielsweise aus Kunststoff gefertigt. Die Messerabdeckung 30 weist eine im wesentlichen kreisförmige Gestalt auf, wobei auf der der Anschlagplatte 40 (siehe Fig. 4) der Schneidemaschine zugewandten Seite ein Abschnitt 31 etwas geringeren Radius angeordnet ist, der das Kreismesser 2 nicht abdeckt, so daß in diesem Bereich das zu schneidende Schneidgut geschnitten werden kann.

Auf der dem Messer zugewandten Seite weist die Messerabdeckung 30 eine dreiviertelkreisförmige Nut 32 auf, in die ein dreiviertelkreisförmiger Gleitring einlegbar ist, der bei eingebautem Zustand des Kreismessers 2 an diesem dichtend anliegen kann. Der Gleitring kann aus einem wartungsfreien Material bestehen. Das restliche Viertel der Messerabdeckung 30, in dem sich die dreiviertelkreisförmige Nut 32 nicht erstreckt, wird von einer sich dem Messer entgegenstreckenden Stufe 33 gebildet, auf der sich eine viertelkreisförmige stegförmige vorzugsweise ebenfalls aus einem wartungsfreien Material bestehende Erhöhung 34 befindet, die sich an den beispielsweise dreiviertelkreisförmigen Gleitring in der Nut 32 anschließt und beispielsweise die gleiche Höhe aufweist wie dieser.

Anstelle dieser Aufteilung in eine dreiviertelkreisförmige Nut 32 mit entsprechendem Gleitring und Stufe 33 besteht beispielsweise auch die Möglichkeit, die Nut 32 und den darin befindlichen Dichtring umlaufend zu gestalten. Anstelle der Nut 32 mit Gleitring kann auch eine komplett umlaufende Erhöhung 34 als Gleitanlage für das Kreismesser 2 Verwendung finden.

Die Messerabdeckung 30 weist weiterhin einen Abschnitt 35 auf, der gegenüber dem Abschnitt 31 einen etwas größeren Radius aufweist und sich etwa über 240° der Messerabdeckung erstreckt. Der Abschnitt 35 größeren Durchmessers weist einen äußeren sich von der Messerabdeckung im eingebauten Zustand nach außen erstreckenden Rand 36 auf, der im eingebauten Zustand das Kreismesser 2 längs des Abschnitts 35 umgibt. Der Rand 36 bietet somit außerhalb des Bereichs der Anschlagplatte 40 der Schneidemaschine einen sicheren Schutz für die Schneide des Kreismessers 2.

Die Messerabdeckung 30 umfaßt weiterhin eine zentrische Öffnung 37, durch die im eingebauten Zustand hindurch die Halteplatte 6 des Kreismessers 2 hindurchgreifen kann, so daß der Eingriff der Antriebsnasen 8 des Kreismessers 2 in die Antriebsnasen 9 des Zahnrades 3 gewährleistet ist.

Auf der dem Kreismesser 2 zugewandten Seite der Messerabdeckung 30 sind an dieser vier unterschiedlich geformte Vorsprünge 38 angeformt, die mit entsprechenden Ausnehmungen beziehungsweise Vorsprüngen des Maschinengehäuses so zusammenwirken, daß die Messerabdeckung 30 klemmend zentrisch zur Messerachse in dem Maschinengehäuse 1 nach dem Einschieben gehaltert ist. Auf der Unterseite der dem Maschinengehäuse 1 zugewandten Seite der Messerabdeckung 30 ist ein sich in Richtung des Maschinengehäuses 1 erstreckender Steg 39 vorgesehen, der im eingebauten Zustand der Messerabdeckung 30 in eine Öffnung in dem Maschinengehäuse 1 eingreift und einen darin vorgesehenen Mikroschalter betätigt. Nach dem Abnehmen der Messerabdeckung 30 von dem Maschinengehäuse 1 wird der vorgenannte Mikroschalter geöffnet, so daß die Maschine nicht mehr in Betrieb genommen werden kann.

Die Messerkassette 30 wird zusammen mit dem Kreismesser 2 durch das Befestigungselement 10 an dem Maschinengehäuse 1 festgelegt.

## Patentansprüche

1. Schneidemaschine für Lebensmittel mit einem Messergehäuse (1) und einem rotierbaren, vorzugsweise als Kreismesser (2) ausgeführten Schneidmesser, das abnehmbar an dem Messergehäuse (1) befestigt ist, wobei zwischen dem Schneidmesser (2) und dem Messergehäuse (1) eine herausnehmbare Messerabdeckung (30) angeordnet ist und der äußere, die Schneide bildende Rand des Schneidmessers teilweise von der Messerabdeckung (30) umgeben Ist,
wobei die Messerabdeckung (30) eine zentrische Öffnung (37) umfasst,
**dadurch gekennzeichnet, dass** die Messerabdeckung (30) Dichtmittel (34) umfaßt, die im zusammengebauten Zustand der Schneidemaschine an der dem Messergehäuse (1) zugewandten Seite des Schneidmessers zumindest teilweise anliegen.

2. Schneidemaschine nach Anspruch 1, **dadurch gekennzeichnet, daß** auf der dem Schneidmesser zugewandten Seite der Messerabdeckung (30) eine die Öffnung (37) zumindest teilweise umgebende Nut (32) angeordnet ist, die einen zumindest teilweise umlaufenden Gleitring aufnimmt, der dichtend an dem Schneldmesser anliegt.

3. Schneldemaschlne nach Anspruch 2, **dadurch gekennzeichnet, daß** die Dichtmittel (34) die zentrische Öffnung (37) zumindest teilweise umgeben.

4. Schneidemaschine nach Anspruch 3, **dadurch gekennzeichnet, daß** sowohl die Nut (32) als auch der von dieser aufgenommene Gleitring die Öffnung (37) kreisförmig umgeben.

5. Schneldemaschine nach Anspruch 4, **dadurch gekennzeichnet, daß** sowohl die Nut (32) als auch der darin aufgenommene Gleitring die Öffnung (37) nur in Form eines Dreiviertelkreises umgeben, wobei das restliche Viertel durch eine von den Dichtmitteln umfaßte stegförmige Erhöhung (34) abgedichtet wird, die an der dem Schneidmesser zugewandten Seite der Messerabdeckung (30) angeformt ist.

6. Schneidemaschine nach einem der Ansprüche bis 5, **dadurch gekennzeichnet, daß** der äußere, die Schneide bildende Rand des Schneidmessers teilweise von dem äußeren Rand (36) der Messerabdeckung (30), der von dieser senkrecht von dem Maschinengehäuse (1) wegragt, umgeben ist.

7. Schneidemaschine nach Anspruch 6, **dadurch gekennzeichnet, daß** die Schneidemaschine eine Anschlagplatte (40) umfaßt, wobei der äußere, die Schneide bildende Rand des Schneidmessers lm Bereich der Anschlagplatte (40) nicht von dem Rand (36) der Messerabdeckung (30) umgeben ist.

8. Schneidemaschine nach einem der Ansprüche 1 bis 7, **dadurch gekennzeichnet, daß** in dem Maschinengehäuse (1) ein Achsenkörper (4) angeordnet ist, auf dem ein von dem Motor der Schneidemaschine antreibbares Zahnrad (3) drehbar gehaltert ist.

9. Schneidemaschine nach Anspruch 8, **dadurch gekennzeichnet, daß** auf der dem Messergehäuse (1) zugewandten Seite des Schneidmessers eine Halteplatte (6) befestigt ist, wobei an der Halteplatte (6) und dem Zahnrad (3) miteinander in Wirkverbindung bringbare Antriebsmittel (8, 9) vorgesehen sind, die die Drehbewegung des Zahnrads (3) auf das Schneidmesser (2) übertragen können, wobei die Antriebsmittel (8, 9) durch die zentrische Öffnung (37) in der Messerabdeckung (30) hindurchgreifen.

10. Schneidemaschine nach einem der Ansprüche 1 bis 9, **dadurch gekennzeichnet, daß** auf der dem Maschinengehäuse (1) zugewandten Seite der Messerabdeckung (30) Befestigungsmittel zur Befestigung der Messerabdeckung (30) an dem Maschinengehäuse (1) vorgesehen sind, wobei die Befestigungsmittel vorzugsweise als Vorsprünge (38) an der Messerabdeckung (30) angeformt sind, die mit entsprechenden Ausnehmungen und/oder Vorsprüngen des Maschinengehäuses (1) so zusammenwirken, daß die Messerabdeckung (30) klemmend zentrisch zur Messerachse in dem Maschinengehäuse (1) gehaltert wird.

11. Schneidemaschine nach einem der Ansprüche 1 bis 10, **dadurch gekennzeichnet, daß** die Messerabdeckung (30) Kontaktmittel umfaßt, die im zusammengebauten Zustand der Schneidemaschine mit entsprechenden Kontaktmitteln am Maschinengehäuse (1) derart in Wirkverbindung stehen, daß nur bei bestehender Wirkverbindung die Schneidemaschine einschaltbar ist, wohingegen nach dem Abnehmen der Messerabdeckung (30) die Wirkverbindung zwischen den Kontaktmitteln an der Messerabdeckung (30) und den Kontaktmitteln am Maschinengehäuse (1) gelöst wird, so daß die Schneidemaschine nicht mehr einschaltbar ist.

12. Schneidemaschine nach Anspruch 11, **dadurch gekennzeichnet, daß** die an der Messerabdeckung (30) angebrachten Kontaktmittel als ein Steg (39) ausgebildet sind, der auf der dem Maschinengehäuse (1) zugewandten Seite der Messerabdeckung (30) angeformt ist.

13. Schneidemaschine nach Anspruch 12, **dadurch gekennzeichnet, daß** auf der der Messerabdeckung (30) zugewandten Seite des Maschinengehäuses (1) in dieser eine Öffnung vorgesehen ist, in die der Steg (39) eingreifen kann, wobei in der Öffnung ein Schaltmittel vorgesehen ist, das vorzugsweise als Mikroschalter ausgeführt ist.

## Claims

1. Cutting machine for food, comprising a blade housing (1) and a rotatable cutting blade, preferably realized as a circular blade (2), which is detachably fastened to the blade housing (1), wherein between the cutting blade (2) and the blade housing (1) there is disposed a removable blade cover (30) and the cutting-edge-forming outer rim of the cutting blade is partially surrounded by the blade cover (30), and wherein the blade cover (30) comprises a centric opening (37), **characterized in that** the blade cover (30) comprises sealing means (34), which, in the assembled state of the cutting machine, at least partially bear against that side of the cutting blade that faces the blade housing (1).

2. Cutting machine according to Claim 1, **characterized in that** on that side of the blade cover (30) that faces the cutting blade there is disposed a groove (32), which at least partially surrounds the opening (37) and receives an at least partially circumferential slide ring which bears sealingly against the cutting blade.

3. Cutting machine according to Claim 2, **characterized in that** the sealing means (34) at least partially surround the centric opening (37).

4. Cutting machine according to Claim 3, **characterized in that** both the groove (32) and the slide ring received by the said groove circularly surround the opening (37).

5. Cutting machine according to Claim 4, **characterized in that** both the groove (32) and the slide ring accommodated therein surround the opening (37) only in the form of a three-quarter circle, the remaining quarter being sealed off by a web-shaped elevation (34) which is encompassed by the sealing means and is moulded onto that side of the blade cover (30) that faces the cutting blade.

6. Cutting machine according to one of Claims 1 to 5, **characterized in that** the cutting-edge-forming outer rim of the cutting blade is partially surrounded by the outer rim (36) of the blade cover (30), which latter rim juts off perpendicularly from the machine housing (1).

7. Cutting machine according to Claim 6, **characterized in that** the cutting machine comprises a stop plate (40), the cutting-edge-forming outer rim of the cutting blade, in the region of the stop plate (40), not being surrounded by the rim (36) of the blade cover (30).

8. Cutting machine according to one of Claims 1 to 7, **characterized in that** in the machine housing (1) there is disposed an axle body (4), on which a gearwheel (3) which can be driven by the motor of the cutting machine is rotatably mounted.

9. Cutting machine according to Claim 8, **characterized in that** on that side of the cutting blade that faces the blade housing (1) there is fastened a holding plate (6), on the holding plate (6) and the gearwheel (3) drive means (8, 9) being provided, which can be brought into operative connection with each other and can transmit the rotary motion of the gearwheel (3) to the cutting blade (2), the drive means (8, 9) reaching through the centric opening (37) in the blade cover (30).

10. Cutting machine according to one of Claims 1 to 9, **characterized in that** on that side of the blade cover (30) that faces the machine housing (1) fastening means are provided for fastening the blade cover (30) to the machine housing (1), the fastening means preferably being, moulded as projections (38) onto the blade cover (30), which projections cooperate with corresponding recesses and/or projections of the machine housing (1) such that the blade cover (30) is mounted in a clamping manner centrically to the blade axis in the machine housing (1).

11. Cutting machine according to one of Claims 1 to 10, **characterized in that** the blade cover (30) comprises contact means which, in the assembled state of the cutting machine, are operatively connected to corresponding contact means on the machine housing (1) such that the cutting machine can be switched on only when an operative connection exists, whereas, following the removal of the blade cover (30), the operative connection between the contact means on the blade cover (30) and the contact means on the machine housing (1) is released, with the result that the cutting machine can no longer be switched on.

12. Cutting machine according to Claim 11, **characterized in that** the contact means fitted to the blade cover (30) are configured as a web (39) which is moulded onto that side of the blade cover (30) that faces the machine housing (1).

13. Cutting machine according to Claim 12, **characterized in that** on that side of the machine housing (1) that faces the blade cover (30) there is provided an opening in which the web (39) can engage, the opening containing a switching means which is preferably realized as a microswitch.

## Revendications

1. Machine de coupe pour aliments comprenant un boîtier de lame (1) et une lame de coupe rotative, réalisée de préférence sous forme de lame de coupe circulaire (2), qui est fixée de manière amovible sur le boîtier de lame (1), entre la lame de coupe (2) et le boîtier de lame (1) étant prévue une garde amovible (30) pour la lame et le bord extérieur de la lame de coupe formant l'arête de coupe étant partiellement entouré par la garde (30) pour la lame, la garde (30) pour la lame comprenant une ouverture centrale (37),
**caractérisée en ce que**
la garde (30) pour la lame comprend des moyens d'étanchéité (34) qui s'appliquent au moins en partie, dans l'état assemblé de la machine de coupe, contre le côté de la lame de coupe tourné vers le boîtier de lame (1).

2. Machine de coupe selon la revendication 1, **caractérisée en ce qu'**une rainure (32) entourant au moins en partie l'ouverture (37) est disposée du côté de la garde (30) pour la lame tourné vers la lame de coupe et reçoit un anneau coulissant au moins en partie périphérique, qui s'applique hermétiquement contre la lame de coupe.

3. Machine de coupe selon la revendication 2, **caractérisée en ce que** les moyens d'étanchéité (34) entourent au moins en partie l'ouverture centrale (37).

4. Machine de coupe selon la revendication 3, **caractérisée en ce que** la rainure (32) ainsi que l'anneau coulissant reçu dans celle-ci entourent circulairement l'ouverture (37).

5. Machine de coupe selon la revendication 4, **caractérisée en ce que** la rainure (32) ainsi que l'anneau coulissant reçu dans celle-ci entourent l'ouverture (37) uniquement sur trois-quarts de cercle, le quart restant étant fermé hermétiquement par un rehaussement en forme de nervure (34) entouré par les moyens d'étanchéité, qui est façonné sur le côté de la garde (30) pour la lame tourné vers la lame de coupe.

6. Machine de coupe selon l'une quelconque des revendications 1 à 5, **caractérisée en ce que** le bord extérieur de la lame de coupe formant l'arête de coupe est partiellement entouré par le bord extérieur (36) de la garde (30) pour la lame qui s'écarte de celle-ci perpendiculairement depuis le boîtier de machine(1).

7. Machine de coupe selon la revendication 6, **caractérisée en ce que** la machine de coupe comprend une plaque de butée (40), le bord extérieur de la lame de coupe formant l'arête de coupe n'étant pas entouré par le bord (36) de la garde (30) pour la lame dans la région de la plaque de butée (40).

8. Machine de coupe selon l'une quelconque des revendications 1 à 7, **caractérisée en ce qu'**un corps formant axe (4) est disposé dans le boîtier (1) de machine, sur lequel est montée à rotation une roue dentée (3) pouvant être entraînée par le moteur de la machine de coupe.

9. Machine de coupe selon la revendication 8, **caractérisée en ce qu'**une plaque de fixation (6) est fixée sur le côté de la lame de coupe tourné vers le boîtier de lame (1), des moyens d'entraînement (8, 9) pouvant être amenés en liaison coopérante mutuelle étant prévus sur la plaque de fixation (6) et sur la roue dentée (3), lesquels peuvent transmettre le mouvement de rotation de la roue dentée (3) à la lame de coupe (2), les moyens d'entraînement (8, 9) venant en prise à travers l'ouverture centrale (37) dans la garde (30) pour la lame.

10. Machine de coupe selon l'une quelconque des revendications 1 à 9, **caractérisée en ce que** des moyens de fixation pour fixer la garde (30) pour la lame sur le boîtier de machine (1) sont prévus du côté de la garde (30) pour la lame tourné vers le boîtier de machine (1), les moyens de fixation étant formés de préférence sous forme de saillies (38) sur la garde (30) pour la lame, et coopérant avec des évidements et/ou des saillies correspondant(e)s du boîtier de machine (1) de telle sorte que la garde (30) pour la lame soit maintenue par serrage centralement par rapport à l'axe de la lame dans le boîtier de machine (1).

11. Machine de coupe selon l'une quelconque des revendications 1 à 10, **caractérisée en ce que** la garde (30) pour la lame comprend des moyens de contact qui sont en liaison coopérante, dans l'état assemblé de la machine de coupe, avec des moyens de contact correspondants sur le boîtier de machine (1), de telle sorte que la machine de coupe ne puisse être mise en marche que s'il existe une liaison coopérante, alors qu'après l'enlèvement de la garde (30) pour la lame, la liaison coopérante entre les moyens de contact sur la garde (30) pour la lame et les moyens de contact sur le boîtier de machine (1) est supprimée, de sorte que la machine de coupe ne peut plus être mise en marche.

12. Machine de coupe selon la revendication 11, **caractérisée en ce que** les moyens de contact montés sur la garde (30) pour la lame sont réalisés sous forme de nervure (39) qui est façonnée sur le côté de la garde (30) pour la lame tourné vers le boîtier de machine (1).

13. Machine de coupe selon la revendication 12, **caractérisée en ce qu'**une ouverture est prévue sur le côté du boîtier de machine (1) tourné vers la garde (30) pour la lame, dans ce boîtier de machine (1), la nervure (39) pouvant s'engager dans cette ouverture, un moyen de commutation étant prévu dans l'ouverture et étant réalisé de préférence sous forme de minirupteur.
